# EUROPÄISCHE PATENTSCHRIFT

(11) **EP 2 857 582 B1**
(45) Veröffentlichungstag und Bekanntmachung des Hinweises auf die Patenterteilung: **25.05.2016**
(21) Anmeldenummer: 14187484.2
(22) Anmeldetag: 02.10.2014
(51) Int. Cl.: D21F 5/18, D21F 5/20

(54) **Verfahren zur Trocknung von Papierbahnen und Trocknungsanordnung**
Method for drying paper webs and drying assembly
Procédé de séchage de bandes de papier et installation de séchage

(30) Priorität: 02.10.2013 DE 102013110971
(43) Veröffentlichungstag der Anmeldung: 08.04.2015
(73) Patentinhaber: Wepa Kraftwerk GmbH, 59757 Arnsberg (DE)
(72) Erfinder: Richter, Gunter, 34431 Marsberg (DE)
(74) Vertreter: Graefe, Jörg

(56) Entgegenhaltungen:
- AT-B- 270 367

## Beschreibung

Die vorliegende Erfindung betrifft ein Verfahren zur Trocknung von Papierbahnen, die über einen rotierenden Trocknungszylinder bewegt werden und von einer Trocknungseinrichtung mit Wärme beaufschlagt werden, wobei die Wärme zumindest teilweise in einen von der Trocknungseinrichtung strömungstechnisch entkoppelten Wärmetransportkreislauf eingebracht wird und von diesem zumindest teilweise in einen mit der Trocknungseinrichtung strömungstechnisch gekoppelten Luftströmungskreis, innerhalb dessen Luft zur Trocknungseinrichtung hin und von dieser weg strömt, übertragen wird. Darüber hinaus betrifft die vorliegende Erfindung eine Trocknungsanordnung nach dem Oberbegriff des Anspruchs 4 zur Trocknung von Papierbahnen, die insbesondere zur Durchführung eines derartigen Verfahrens geeignet ist.

Bei der Papierherstellung wird eine Cellulosesuspension, aus der die Papierbahn erzeugt wird, zumindest einem rotierenden Trocknungszylinder einer Papierherstellungsvorrichtung zugeführt und anschließend mittels einer Glättungsvorrichtung geglättet und mittels einer Aufrollvorrichtung aufgerollt. Beim Durchlaufen des mindestens einen Trocknungszylinders (es können prinzipiell auch mehrere Trocknungszylinder vorgesehen sein) erfolgt die endgültige Entwässerung der Cellulosesuspension, so dass eine Trocknung der Papierbahn bewirkt wird. Typische Vorschubgeschwindigkeiten, mit denen die Cellulosesuspension dem rotierenden Trocknungszylinder zugeführt wird, betragen dabei rund 1700 bis 1800 m/min. Zum Zwecke der Trocknung der Papierbahn weist die Papierherstellungsvorrichtung eine oder mehrere, insbesondere im Wesentlichen haubenartige Trocknungseinrichtungen auf, die jeweils einen Trocknungszylinder zumindest abschnittsweise umschließen und mit Trocknungswärme beaufschlagen können.

Der Papierherstellungsprozess ist allgemein ein sehr energieintensiver Prozess, bei dem neben Strom und Dampf auch fossile Brennstoffe, in erster Linie Erdgas, benötigt werden. So erfordert die Trocknung des Papiers sehr hohe Prozesstemperaturen, die typischerweise > 500° C sind. Zur Bereitstellung der Trocknungswärme werden im Stand der Technik insbesondere einzelne Gasbrenner verwendet, welche in einem ungekoppelten Prozess Heißluft erzeugen, die den haubenartigen Trocknungseinrichtungen zugeführt werden. Die EP 2 298 988 A1 offenbart exemplarisch eine Trocknungsanordnung für Anlagen zur Herstellung von Papierbahnen mit einem entsprechenden Brenner, der dazu in der Lage ist, die Luft in einer haubenartigen Trocknungseinrichtung auf bis zu 600°C zu erwärmen.

Auf Grund der stetig steigenden Kosten für fossile Brennstoffe, insbesondere für Erdgas, ist der Trocknungsprozess dementsprechend kostenintensiv. Lösungsansätze zur Wiedergewinnung von Prozessenergie aus dem Papierherstellungsprozess selbst sind aus dem Stand der Technik bereits bekannt. Das US-Patent US 8,402,673 B2 offenbart zum Beispiel die Wärmerückgewinnung aus einem Abgasschornstein einer Papierherstellungsvorrichtung. Die MX 2009 000 969 A beschreibt einen Wärmerückgewinnungsprozess, um zumindest einen Teil der Abwärme der Papiertrocknungshaube zurückzugewinnen.

Ein Verfahren der eingangs genannten Art sowie eine gattungsgemäße Trocknungsanordnung sind aus der AT 270 367 B bereits bekannt.

Der vorliegenden Erfindung liegt die Aufgabe zugrunde, ein alternatives Verfahren zur Trocknung von Papierbahnen und eine Trocknungsanordnung zur Verfügung zu stellen, die eine effiziente und kostengünstige Trocknung der Papierbahnen während des Papierherstellungsprozesses ermöglichen.

Die Lösung dieser Aufgabe liefert ein Verfahren der eingangs genannten Art mit den Merkmalen des kennzeichnenden Teils des Anspruchs 1. Hinsichtlich der Trocknungsanordnung wird diese Aufgabe durch eine Trocknungsanordnung der eingangs genannten Art mit den Merkmalen des kennzeichnenden Teils des Anspruchs 4 gelöst. Die Unteransprüche betreffen vorteilhafte Weiterbildungen der Erfindung.

Ein erfindungsgemäßes Verfahren zur Trocknung von Papierbahnen zeichnet sich dadurch aus, dass als Wärmequelle zur Erzeugung der Wärme das Rauchgas eines mit fossilen Brennstoffen befeuerten Dampferzeugers verwendet wird. Dadurch kann eine effiziente Erwärmung der Papierbahnen beim Passieren des mindestens einen Trocknungszylinders erfolgen. Das hier vorgestellte Verfahren ist dazu in der Lage, dem Trocknungsprozess Heißluft mit einer für die Papiertrocknung erforderlichen Temperatur von etwa 500° C zur Verfügung zu stellen, ohne dass im Luftströmungskreis selbst eine mit fossilen Brennstoffen betreibbare Erwärmungseinrichtung (zum Beispiel ein Gasbrenner) vorgesehen sein muss.

Alternativ ist es auch möglich, dass als Wärmequelle zur Erzeugung der Wärme das Rauchgas eines Dampferzeugers, der ein Reststoffkessel ist, der Reststoffe aus der Papierproduktion verbrennt, verwendet wird. Somit kann die bei der Verbrennung der Reststoffe ohnehin freigesetzte Wärmeenergie sinnvoll in den Papiertrocknungsprozess eingebracht werden. Die Reststoffe können in einem Reststoffkessel verbrannt werden und erzeugen dabei Rauchgase. Gemäß einschlägiger gesetzlicher Verordnungen müssen die Rauchgase innerhalb des eigentlichen Verbrennungsraums des Reststoffkessels auf einer Temperatur gehalten werden, die höher als 850° C ist. Eine derart hohe Temperatur ermöglicht es, dass die für den Papiertrocknungsprozess erforderliche Wärmeleistung dauerhaft auch nach der Wärmeübertragung auf die in dem Luftströmungskreis strömende Luft auf dem erforderlichen Temperaturniveau zur Verfügung gestellt werden kann.

Unter Umständen kann die Situation eintreten, dass die Temperatur der innerhalb des Luftströmungskanals strömenden Luft für die Papiertrocknung nicht ausreichend hoch ist. In einer besonders vorteilhaften Ausführungsform wird daher vorgeschlagen, dass die Luft innerhalb des Luftströmungskreises nach der Übertragung von Wärme aus dem Wärmetransportkreislauf mittels einer Nacherwärmungseinrichtung, insbesondere mittels eines Gasbrenners nacherwärmt wird. Die Nacherwärmungseinrichtung ist vorzugsweise selektiv aktivierbar beziehungsweise deaktivierbar, so dass sie bei Bedarf verwendet werden kann, um die Luft auf höhere Temperaturen aufzuheizen.

In einer besonders bevorzugten Ausführungsform wird vorgeschlagen, dass die Wärme mittels einer wärmespeichernden Salzschmelze innerhalb des Wärmetransportkreislaufs transportiert wird. Die wärmespeichernde Salzschmelze dient als Wärmeträgerfluid dem Transport der Wärme von dem Ort der Wärmeeinkopplung in den Wärmetransportkreislauf, die insbesondere über einen ersten Wärmetauscher erfolgt, zum Ort der Wärmeauskopplung aus dem Wärmetransportkreislauf, die insbesondere über einen zweiten Wärmetauscher erfolgt. Es hat sich gezeigt, dass sich Salzschmelzen als Wärmeträgerfluid besonders gut für das hier beschriebene Verfahren eignen, da sie in der Regel bis etwa 500° C, teilweise sogar bis etwa 600° C stabil sind. Derartige Salzschmelzen werden bei Temperaturen von etwa 150° C flüssig, so dass sie ein Fließverhalten, welches mit demjenigen von Wasser vergleichbar ist, haben und somit sehr einfach durch den Wärmetransportkreislauf gepumpt werden können. Besonders gut geeignet sind Salzschmelzen, die Kaliumnitrat (KNO₃) enthalten. Beispielsweise kann als Wärmeträgerfluid eine Salzschmelze verwendet werden, die 60 % NaNO₃ und 40 % KNO₃ enthält. Im Vergleich zu der Verwendung von Luft als Wärmeträgerfluid, die grundsätzlich möglich wäre, können beim Einsatz von Salzschmelzen wesentlich kleinere Leitungsquerschnitte gewählt werden. Die Wärmeverluste können dadurch ebenfalls relativ gering gehalten werden.

Eine erfindungsgemäße Trocknungsanordnung zeichnet sich dadurch aus, dass
- die Mittel zur Erzeugung von Heißluft einen mit fossilen Brennstoffen befeuerbaren Dampferzeuger umfassen oder einen Dampferzeuger umfassen, der ein Reststoffkessel ist, der so ausgebildet ist, dass er Reststoffe aus der Papierproduktion verbrennen kann, und
- der Wärmetransportkreislauf so ausgebildet ist, dass die von dem Dampferzeuger freigesetzte Wärme zumindest teilweise in das Wärmeträgerfluid des Wärmetransportkreislaufs eingebracht werden kann und von diesem zumindest teilweise in den Luftströmungskreis übertragen werden kann. Dadurch wird eine Trocknungsanordnung geschaffen, die eine effiziente Erwärmung der Papierbahnen beim Passieren des mindestens einen Trocknungszylinders ermöglicht. Die hier vorgestellte Trocknungsanordnung ist so ausgebildet, dass sie dem Trocknungsprozess Heißluft mit Temperaturen von etwa 500° C zur Verfügung stellen kann, die für die Papiertrocknung benötigt werden, ohne dass im Luftströmungskreis selbst eine mit fossilen Brennstoffen betreibbare Erwärmungseinrichtung (zum Beispiel ein Gasbrenner) vorgesehen sein muss.

Wenn der Dampferzeuger ein Reststoffkessel ist, der so ausgebildet ist, dass er Reststoffe aus der Papierproduktion verbrennen kann, ist es möglich, die bei der Verbrennung der Reststoffe ohnehin freigesetzte Wärmeenergie sinnvoll zu verwenden und zumindest teilweise in den Papiertrocknungsprozess einzubringen.

Vorzugsweise kann der Wärmetransportkreislauf einen ersten Wärmetauscher umfassen, der so ausgebildet ist, dass er zumindest einen Teil der Wärmeenergie des Rauchgases auf das Wärmeträgerfluid übertragen kann. In einer besonders bevorzugten Ausführungsform besteht die Möglichkeit, dass der Dampferzeuger/Reststoffkessel einen Leerzug umfasst, innerhalb dessen der erste Wärmetauscher angebracht ist. In dem Leerzug erreichen die bei der Verbrennung entstehenden Rauchgase typischerweise Temperaturen von etwa 700° bis 800° C. Überraschend hat es sich ferner gezeigt, dass sich der Einbau des Wärmetauschers in den Leerzug ebenfalls positiv auf die Korrosionsneigung auswirken kann, da ein Teil der Wärmeenergie des Rauchgases vom Wärmetauscher aufgenommen wird und damit nicht den Korrosionsprozess, insbesondere Chlor-HochtemperaturKorrosion, begünstigt.

Vorzugsweise kann der Wärmetransportkreislauf einen zweiten Wärmetauscher umfassen, der so ausgebildet ist, dass er zumindest einen Teil der von dem Wärmeträgerfluid aufgenommenen Wärmeenergie des Rauchgases auf die innerhalb des Luftströmungskreises strömende Luft übertragen kann.

Für eine besonders effiziente Erwärmung der Luft hat es sich als vorteilhaft erwiesen, dass der Luftströmungskreis eine Bypass-Leitung umfasst, in der der zweite Wärmetauscher angeordnet ist.

Um eine hohe Temperaturbeständigkeit zu erreichen, wird in einer besonders vorteilhaften Ausführungsform vorgeschlagen, dass der erste und/oder der zweite Wärmetauscher zumindest teilweise aus einem Keramikwerkstoff, insbesondere aus einem Keramikwerkstoff auf Basis von Siliziumkarbid, hergestellt sind/ist.

In einer vorteilhaften Ausführungsform besteht die Möglichkeit, dass der erste und/oder der zweite Wärmetauscher Schottheizflächen umfassen/umfasst. Schottheizflächen sind geschlossene und plattenartige Heizflächen, bei denen einzelne nebeneinander angeordnete Rohre mit diesen zugeordneten Stegen zu Rohr-Steg-Rohr-Kombinationen verschweißt sind. Sie zeichnen sich durch eine hohe Effizienz bei der Wärmeübertragung aus.

In einer besonders vorteilhaften Ausführungsform kann vorgesehen sein, dass innerhalb des Luftströmungskreises eine selektiv aktivierbare Nacherwärmungseinrichtung, insbesondere ein Gasbrenner, zum Nacherwärmen der Luft angeordnet ist. Diese Nacherwärmungseinrichtung kann bei Bedarf selektiv zugeschaltet werden, wenn zum Beispiel die Temperatur der mittels des zweiten Wärmetauschers erwärmten Luft nicht ausreichend hoch sein sollte. Im Idealfall wird die Luft jedoch ausreichend stark erwärmt, so dass der Gasbrenner überhaupt nicht aktiviert werden muss.

In einer bevorzugten Ausführungsform wird vorgeschlagen, dass der Wärmetransportkreislauf ein Wärmeträgerfluidspeicherreservoir, insbesondere ein Salzschmelzereservoir, umfasst. Innerhalb des Wärmeträgerfluidspeicherreservoirs kann ein Wärmeträgerfluid gespeichert werden und mittels einer Pumpvorrichtung durch den Wärmetransportkreislauf gepumpt werden. Wie oben erwähnt, hat sich die Verwendung einer Salzschmelze für den Wärmetransport als besonders vorteilhaft erwiesen.

Weitere Merkmale und Vorteile der vorliegenden Erfindung werden deutlich anhand der nachfolgenden Beschreibung bevorzugter Ausführungsbeispiele unter Bezugnahme auf die beiliegenden Abbildungen. Darin zeigen
- Fig. 1: eine schematisch stark vereinfachte Darstellung eines Teils einer Papierherstellungsvorrichtung mit einer Trocknungsanordnung zur Trocknung von Papierbahnen, die gemäß einem ersten Ausführungsbeispiel der vorliegenden Erfindung ausgeführt ist,
- Fig. 2: eine schematisch stark vereinfachte Darstellung eines Teils einer Papierherstellungsvorrichtung mit einer Trocknungsanordnung zur Trocknung von Papierbahnen, die gemäß einem zweiten Ausführungsbeispiel der vorliegenden Erfindung ausgeführt ist.

In den Figuren sind gleiche beziehungsweise funktional gleiche Teile mit gleichen Bezugszeichen versehen.

In Fig. 1 ist ein Teil einer Papierherstellungsvorrichtung zur Herstellung von Papierbahnen 100, insbesondere Hygienepapierbahnen, mit einer Trocknungsanordnung gemäß einem ersten Ausführungsbeispiel der vorliegenden Erfindung zur Trocknung der Papierbahnen 100 gezeigt. Zu erkennen ist ein während des Betriebs der Papierherstellungsvorrichtung rotierender Trocknungszylinder 1, dem eine Cellulosesuspension, aus der die Papierbahn 100 erzeugt wird, zugeführt wird und anschließend mittels einer hier nicht explizit dargestellten Glättungsvorrichtung geglättet sowie mittels einer hier ebenfalls nicht explizit dargestellten Aufrollvorrichtung aufgerollt wird. Beim Durchlaufen des Trocknungszylinders 1 erfolgt eine endgültige Entwässerung der Cellulosesuspension, so dass im Ergebnis eine Trocknung der Papierbahn 100 bewirkt werden kann. Typische Geschwindigkeiten, mit denen die Cellulosesuspension dem rotierenden Trocknungszylinder zugeführt wird, betragen rund 1700 bis 1800 m/min. Zum Zwecke der Trocknung der Papierbahn 100 ist eine vorliegend im Wesentlichen haubenartig geformte Trocknungseinrichtung 2 vorgesehen, die sich abschnittsweise um den Trocknungszylinder 1 herum erstreckt und diesen mit der für die Trocknung der Papierbahn 100 erforderlichen Trocknungswärme beaufschlagen kann. Typische Trocknungstemperaturen liegen etwa im Bereich von 500° C und höher. Teilweise können die Trocknungstemperaturen bei einigen Papiersorten auch etwa 650° C bis etwa 700° C erreichen. Die für den Trocknungsprozess erforderliche Wärmeleistung liegt typischerweise im Bereich zwischen 4,5 MW und etwa 8 MW.

Um der Trocknungseinrichtung 2 die erforderliche Wärmeenergie zur Verfügung stellen zu können, kann die Trocknungsanordnung eine Wärmequelle aufweisen, die zum Beispiel das Rauchgas eines mit fossilen Brennstoffen befeuerten Dampferzeugers ist. In diesem Ausführungsbeispiel ist der Dampferzeuger, welcher der Trocknungseinrichtung 2 die erforderliche Wärmeenergie zur Verfügung stellt, ein mit Reststoffen aus der Papierproduktion befeuerter Reststoffkessel 3. Die Reststoffe werden in dem Reststoffkessel 3 verbrannt und es entstehen dabei Rauchgase. Gemäß einschlägiger gesetzlicher Verordnungen müssen die Rauchgase innerhalb des eigentlichen Verbrennungsraums des Reststoffkessels 3 auf einer Temperatur gehalten werden, die höher als 850° C ist. Eine derart hohe Temperatur gewährleistet, dass die für den Papiertrocknungsprozess erforderliche Wärmeleistung dauerhaft auf dem erforderlichen Temperaturniveau zur Verfügung gestellt werden kann.

Da der unmittelbare Kontakt der heißen Rauchgase mit der Papierbahn 100 destruktiv für diese wäre, weist die Trocknungsanordnung einen Wärmetransportkreislauf 4 auf, der einen ersten Wärmetauscher 5 mit einer Anzahl hintereinander geschalteter Wärmetauscherkörper 50, 51, die vorliegend rohrförmig ausgebildet sind, sowie einen zweiten Wärmetauscher 6 umfasst. In diesem Ausführungsbeispiel sind zwei rohrförmige Wärmetauscherkörper 50, 51 vorgesehen, die so angeordnet und dazu ausgebildet sind, dass sie den heißen Rauchgasen Wärmeenergie entziehen können und diese in den Wärmetransportkreislauf 4 übertragen können.

Vorliegend ist der erste Wärmetauscher 5 mit den beiden Wärmetauscherkörpern 50, 51 in einem Leerzug 30 des Reststoffkessels 3 angeordnet, der sich besonders gut für den Einbau des ersten Wärmetauschers 5 eignet. In dem Leerzug 30 erreichen die Rauchgase typischerweise Temperaturen von etwa 700° bis 800° C. Der erste Wärmetauscher 5 muss daher so ausgebildet sein, dass er diesen Temperaturen standhalten kann, da an den Außenseiten der rohrförmigen Wärmetauscherkörper 50, 51 Temperaturen bis etwa 800° C auftreten können. Im Inneren der rohrförmigen Wärmetauscherkörper 50, 51 herrschen Temperaturen, die etwa 600° C und mehr erreichen können. Unmittelbar in den Rohrwandungen der Wärmetauscherkörper 50, 51 treten Temperaturen von etwa 700° C und mehr auf. Wenn die Wärmetauscherkörper 50, 51 aus Stahl hergestellt sind, könnten unter Umständen die Grenzen der Temperaturfestigkeit dieses Werkstoffs erreicht werden. Als Alternative zum Werkstoff Stahl bietet es sich in einer besonders vorteilhaften Ausführungsform an, den ersten Wärmetauscher 5 mit den Wärmetauscherkörpern 50, 51 aus einem Keramikwerkstoff, insbesondere aus einem Keramikwerkstoff auf Basis von Siliziumkarbid, herzustellen. Es hat sich gezeigt, dass ein Wärmetauscher 5 auf Siliziumkarbidbasis für den hier angestrebten Verwendungszweck besonders geeignet ist, da dieser Werkstoff eine besonders hohe Temperaturstabilität bei gleichzeitig guten Wärmeübertragungseigenschaften aufweist. Überraschend hat es sich ferner gezeigt, dass sich der Einbau des Wärmetauschers 5 in den Leerzug 30 ebenfalls positiv auf die Korrosionsneigung auswirkt, da ein Teil der Wärmeenergie vom Wärmetauscher 5 aufgenommen wird und damit nicht den Korrosionsprozess begünstigt.

Der Wärmetransportkreislauf 4 weist ferner einen Fluidströmungskreis 40 auf, innerhalb dessen ein Wärmeträgerfluid zirkulieren kann, sowie den oben bereits genannten zweiten Wärmetauscher 6 zur Abgabe von Wärmeenergie auf. Das innerhalb des Fluidströmungskreises 40 zirkulierende und mittels einer geeigneten, hier nicht explizit dargestellten Pumpvorrichtung gepumpte Wärmeträgerfluid nimmt bei der Wechselwirkung mit dem ersten Wärmetauscher 5 Wärmeenergie auf und gibt diese bei der Wechselwirkung mit dem zweiten Wärmetauscher 6 zumindest teilweise wieder ab.

Als Wärmeträgerfluid können grundsätzlich verschiedene Medien verwendet werden. Luft wäre zwar als Wärmeträgerfluid grundsätzlich geeignet, hat aber den Nachteil, dass für den Wärmetransport große Luftmengen erforderlich sind. Demzufolge müsste der Fluidströmungskreis 40 entsprechend groß dimensioniert werden, was im Ergebnis relativ hohe Wärmeverluste zur Folge hätte. Wesentlich effizienter für den Wärmetransport sind demgegenüber Flüssigkeiten. Thermoöle eignen sich als Wärmeträgerfluide in der Regel nur für Temperaturen bis maximal etwa 400° C. Erheblich besser für den vorliegenden Anwendungszweck geeignet sind Salzschmelzen, die in der Regel bis etwa 500° C, teilweise sogar bis etwa 600° C stabil sind. Derartige Salzschmelzen werden bei Temperaturen von etwa 150° C flüssig, so dass sie ein Fließverhalten, welches mit demjenigen von Wasser vergleichbar ist, haben und somit sehr einfach durch den Fluidströmungskreis 40 gepumpt werden können. Besonders gut geeignet sind Salzschmelzen, die Kaliumnitrat (KNO₃) enthalten. Beispielsweise kann als Wärmeträgerfluid eine Salzschmelze verwendet werden, die 60 % NaNO₃ und 40 % KNO₃ enthält. Im Vergleich zu der Verwendung von Luft als Wärmeträgerfluid können beim Einsatz von Salzschmelzen wesentlich kleinere Leitungsquerschnitte im Fluidströmungskreis 40 gewählt werden. Die Wärmeverluste können dadurch ebenfalls relativ niedrig gehalten werden.

Fig. 2 zeigt eine entsprechende Variante der Trocknungsanordnung, bei der im Wärmetransportkreislauf 4 ein Salzschmelzereservoir 41, insbesondere ein Salzschmelzetank, sowie eine Pumpvorrichtung 42 vorgesehen sind, um die Salzschmelze durch den Wärmetransportkreislauf zu pumpen. Der erste Wärmetauscher 5 ist im zweiten Ausführungsbeispiel in der Bauform einer so genannten Schottheizfläche ausgeführt. Schottheizflächen sind geschlossene und plattenartige Heizflächen, bei denen einzelne nebeneinander angeordnete Rohre mit diesen zugeordneten Stegen zu Rohr-Steg-Rohr-Kombinationen verschweißt sind.

Um die haubenartige Trocknungseinrichtung 2 während des Betriebs mit heißer Luft zu versorgen, weist die Trocknungsanordnung einen Luftströmungskreis 7 auf, an den die Trocknungseinrichtung 2 angeschlossen ist und der eine Ventilationsvorrichtung 70 umfasst, so dass die Heißluft mit hoher Geschwindigkeit innerhalb des Luftströmungskreises 7 strömen kann. Die durch den Luftströmungskreis 7 strömende Luft wird mittels des zweiten Wärmetauschers 6 erwärmt. Es hat sich in diesem Zusammenhang als besonders zweckmäßig erwiesen, den zweiten Wärmetauscher 6 über eine Bypass-Leitung 71 in den Luftströmungskreis 7 einzubinden. Beim Erreichen des zweiten Wärmetauschers 6 weist das durch den Fluidströmungskreis 40 strömende Wärmeträgerfluid eine Temperatur auf, die idealerweise etwa zwischen 550° C und 600° C liegt, so dass die Luft innerhalb des Luftströmungskreises 7 bei der Wechselwirkung mit dem zweiten Wärmetauscher 6 effizient erwärmt werden kann und der haubenartigen Trocknungseinrichtung 2 zur Verfügung gestellt werden kann. Der Bypass-Leitung 71 ist vorliegend ein Gasbrenner 8 nachgeschaltet, wie er bei den aus dem Stand der Technik bereits bekannten Trocknungsanordnungen ebenfalls vorhanden ist. Dieser Gasbrenner 8 kann bei Bedarf selektiv zugeschaltet werden, wenn zum Beispiel die Temperatur der mittels des zweiten Wärmetauschers 6 erwärmten Luft nicht ausreichend hoch sein sollte. Im Idealfall wird die Luft jedoch ausreichend stark erwärmt, so dass der Gasbrenner 8 überhaupt nicht aktiviert werden muss. Mit Hilfe der Trocknungsanordnung können im Bereich der haubenartigen Trocknungseinrichtung 2 die für die Papiertrocknung erforderlichen Temperaturen von etwa 500° C erreicht werden. Nach dem Passieren des Trocknungszylinders 1 kühlt sich die Luft auf etwa 200° C ab.

In einer alternativen Ausführungsform kann die Trocknungsanordnung so ausgelegt sein, dass sie die mittels des zweiten Wärmetauschers 6 erwärmte Luft einer oder mehrerer Trocknungseinrichtungen 2 einer oder mehrerer Papierherstellungsvorrichtungen bereitstellen kann. Durch eine selektive Aktivierung des Gasbrenners 8 können Spitzenlasten abgedeckt werden.

## Patentansprüche

1. Verfahren zur Trocknung von Papierbahnen (100), die über einen rotierenden Trocknungszylinder (1) geführt werden und von einer Trocknungseinrichtung (2) mit Wärme beaufschlagt werden, wobei die Wärme zumindest teilweise in einen von der Trocknungseinrichtung (2) strömungstechnisch entkoppelten Wärmetransportkreislauf (4) eingebracht wird und von diesem zumindest teilweise in einen mit der Trocknungseinrichtung (2) strömungstechnisch gekoppelten Luftströmungskreis (7), innerhalb dessen Luft zur Trocknungseinrichtung (2) hin und von dieser weg strömt, übertragen wird, **dadurch gekennzeichnet, dass** als Wärmequelle zur Erzeugung der Wärme das Rauchgas eines mit fossilen Brennstoffen befeuerten Dampferzeugers oder das Rauchgas eines Dampferzeugers, der ein Reststoffkessel (3) ist, der Reststoffe aus der Papierproduktion verbrennt, verwendet wird.

2. Verfahren nach Anspruch 1, **dadurch gekennzeichnet, dass** die Luft innerhalb des Luftströmungskreises (7) nach der Übertragung von Wärme aus dem Wärmetransportkreislauf (4) mittels einer Nacherwärmungseinrichtung, insbesondere mittels eines Gasbrenners (8) nacherwärmt wird.

3. Verfahren nach einem der Ansprüche 1 oder 2, **dadurch gekennzeichnet, dass** die Wärme mittels einer wärmespeichernden Salzschmelze innerhalb des Wärmetransportkreislaufs (4) transportiert wird.

4. Trocknungsanordnung zur Trocknung von Papierbahnen (100), umfassend
- einen rotierbaren Trocknungszylinder (1), dem eine Cellulosesuspension zur Erzeugung einer Papierbahn (100) zuführbar ist,
- Mittel zur Erzeugung von Heißluft,
- einen Luftströmungskreis (7), durch den die Heißluft strömen kann,
- eine vorzugsweise im Wesentlichen haubenartige Trocknungseinrichtung (2), die an den Luftströmungskreis (7) angeschlossen ist und so ausgebildet ist, dass sie den Trocknungszylinder (1) mit der Papierbahn (100) mit Heißluft beaufschlagen kann,
wobei die Trocknungsanordnung einen von der Trocknungseinrichtung (2) strömungstechnisch entkoppelten und von einem Wärmeträgerfluid durchströmten Wärmetransportkreislauf (4) umfasst,
**dadurch gekennzeichnet, dass**
- die Mittel zur Erzeugung von Heißluft einen mit fossilen Brennstoffen befeuerbaren Dampferzeuger umfassen oder einen Dampferzeuger umfassen, der ein Reststoffkessel (3) ist, der so ausgebildet ist, dass er Reststoffe aus der Papierproduktion verbrennen kann, und
- der Wärmetransportkreislauf (4) so ausgebildet ist, dass die von dem Dampferzeuger freigesetzte Wärme zumindest teilweise in das Wärmeträgerfluid des Wärmetransportkreislaufs (4) eingebracht werden kann und von diesem zumindest teilweise in den Luftströmungskreis (7) übertragen werden kann.

5. Trocknungsanordnung nach Anspruch 4, **dadurch gekennzeichnet, dass** der Wärmetransportkreislauf (4) einen ersten Wärmetauscher (5) umfasst, der so ausgebildet ist, dass er zumindest einen Teil der Wärmeenergie des Rauchgases auf das Wärmeträgerfluid übertragen kann.

6. Trocknungsanordnung nach Anspruch 5, **dadurch gekennzeichnet, dass** der Dampferzeuger/Reststoffkessel (3) einen Leerzug (30) umfasst, innerhalb dessen der erste Wärmetauscher (5) angebracht ist.

7. Trocknungsanordnung nach einem der Ansprüche 5 oder 6, **dadurch gekennzeichnet, dass** der Wärmetransportkreislauf (4) einen zweiten Wärmetauscher (6) umfasst, der so ausgebildet ist, dass er zumindest einen Teil der von dem Wärmeträgerfluid aufgenommenen Wärmeenergie des Rauchgases auf die innerhalb des Luftströmungskreises (7) strömende Luft übertragen kann.

8. Trocknungsanordnung nach Anspruch 7, **dadurch gekennzeichnet, dass** der Luftströmungskreis (7) eine Bypass-Leitung (71) umfasst, in der der zweite Wärmetauscher angeordnet ist.

9. Trocknungsanordnung nach einem der Ansprüche 5 bis 8, **dadurch gekennzeichnet, dass** der erste und/oder der zweite Wärmetauscher (5, 6) zumindest teilweise aus einem Keramikwerkstoff, insbesondere aus einem Keramikwerkstoff auf Basis von Siliziumkarbid, hergestellt sind/ist.

10. Trocknungsanordnung nach einem der Ansprüche 5 bis 9, **dadurch gekennzeichnet, dass** der erste und/oder der zweite Wärmetauscher (5, 6) Schottheizflächen umfassen/umfasst.

11. Trocknungsanordnung nach einem der Ansprüche 4 bis 10, **dadurch gekennzeichnet, dass** innerhalb des Luftströmungskreises (7) eine selektiv aktivierbare Nacherwärmungseinrichtung, insbesondere ein Gasbrenner (8), zum Nacherwärmen der Luft angeordnet ist.

12. Trocknungsanordnung nach einem der Ansprüche 4 bis 11, **dadurch gekennzeichnet, dass** der Wärmetransportkreislauf (4) ein Wärmeträgerfluidspeicherreservoir, insbesondere ein Salzschmelzereservoir (41), umfasst.

## Claims

1. Method for drying paper webs (100) which are guided over a rotating drying cylinder (1) and are loaded with heat by a drying device (2), the heat being introduced at least partially into a heat transport circuit (4) which is decoupled in flow terms from the drying device (2) and being transferred from the said heat transport circuit (4) at least partially into an air flow circuit (7) which is coupled in flow terms to the drying device (2) and within which air flows towards the drying device (2) and away from the latter, **characterized in that** the flue gas of a steam generator which is fired with fossil fuels or the flue gas of a steam generator which is a residual material boiler (3) which burns residual materials from the paper production is used as heat source for generating the heat.

2. Method according to Claim 1, **characterized in that** the air within the air flow circuit (7) is reheated by means of a reheating device, in particular by means of a gas burner (8), after the transfer of heat out of the heat transport circuit (4).

3. Method according to either of Claims 1 and 2, **characterized in that** the heat is transported within the heat transport circuit (4) by means of a heat-storing molten salt.

4. Drying arrangement for drying paper webs (100), comprising
- a rotatable drying cylinder (1), to which a cellulose suspension for producing a paper web (100) can be fed,
- means for generating hot air,
- an air flow circuit (7), through which the hot air can flow,
- a preferably substantially hood-like drying device (2) which is connected to the air flow circuit (7) and is configured in such a way that it can load the drying cylinder (1) having the paper web (100) with hot air, the drying arrangement comprising a heat transport circuit (4) which is decoupled in flow terms from the drying device (2) and is flowed through by a heat exchange fluid,
**characterized in that**
- the means for generating hot air comprise a steam generator which can be fired with fossil fuels or comprise a steam generator which is a residual material boiler (3) which is configured in such a way that it can burn residual materials from the paper production, and
- the heat transport circuit (4) is configured in such a way that the heat which is released by the steam generator can be introduced at least partially into the heat exchange fluid of the heat transport circuit (4) and can be transferred from the latter at least partially into the air flow circuit (7).

5. Drying arrangement according to Claim 4, **characterized in that** the heat transport circuit (4) comprises a first heat exchanger (5) which is configured in such a way that it can transfer at least part of the heat energy of the flue gas to the heat exchange fluid.

6. Drying arrangement according to Claim 5, **characterized in that** the steam generator/residual material boiler (3) comprises an empty pass (30), within which the first heat exchanger (5) is attached.

7. Drying arrangement according to either of Claims 5 and 6, **characterized in that** the heat transport circuit (4) comprises a second heat exchanger (6) which is configured in such a way that it can transfer at least part of the heat energy of the flue gas which is received by the heat exchange fluid to the air which flows within the air flow circuit (7).

8. Drying arrangement according to Claim 7, **characterized in that** the air flow circuit (7) comprises a bypass line (71), in which the second heat exchanger is arranged.

9. Drying arrangement according to one of Claims 5 to 8, **characterized in that** the first and/or the second heat exchanger (5, 6) are/is produced at least partially from a ceramic material, in particular from a ceramic material on the basis of silicon carbide.

10. Drying arrangement according to one of Claims 5 to 9, **characterized in that** the first and/or the second heat exchanger (5, 6) comprise/comprises platen heating surfaces.

11. Drying arrangement according to one of Claims 4 to 10, **characterized in that** a selectively activatable reheating device, in particular a gas burner (8), for reheating the air is arranged within the air flow circuit (7).

12. Drying arrangement according to one of Claims 4 to 11, **characterized in that** the heat transport circuit (4) comprises a heat exchange fluid storage reservoir, in particular a molten salt reservoir (41).

## Revendications

1. Procédé de séchage de bandes de papier (100), qui sont conduites sur un cylindre de séchage tournant (1) et qui sont exposées à la chaleur par un dispositif de séchage (2), dans lequel on introduit la chaleur au moins partiellement dans un circuit de transport de chaleur (4) déconnecté du dispositif de séchage (2) au niveau de l'écoulement et on la transfère de celui-ci au moins partiellement dans un circuit d'écoulement d'air (7) connecté au dispositif de séchage (2) au niveau de l'écoulement, à l'intérieur duquel de l'air circule vers le dispositif de séchage (2) et à partir de celui-ci, **caractérisé en ce que** l'on utilise comme source de chaleur pour la production de la chaleur le gaz de fumée d'un générateur de vapeur fonctionnant avec des combustibles fossiles ou le gaz de fumée d'un générateur de vapeur, qui est une chaudière à sous-produits (3), qui brûle des sous-produits de la production de papier.

2. Procédé selon la revendication 1, **caractérisé en ce que** l'on réchauffe l'air à l'intérieur du circuit d'écoulement d'air (7), après le transfert de chaleur à partir du circuit de transport de chaleur (4), au moyen d'un dispositif de réchauffage, en particulier au moyen d'un brûleur à gaz (8).

3. Procédé selon l'une des revendications 1 ou 2, **caractérisé en ce que** l'on transporte la chaleur au moyen d'un bain de sel accumulateur de chaleur à l'intérieur du circuit de transport de chaleur (4).

4. Installation de séchage pour le séchage de bandes de papier (100), comprenant
- un cylindre de séchage tournant (1), auquel une suspension de cellulose destinée à la production d'une bande de papier (100) peut être fournie,
- des moyens pour la production d'air chaud,
- un circuit d'écoulement d'air (7), à travers lequel l'air chaud peut s'écouler,
- un dispositif de séchage (2) de préférence essentiellement en forme de hotte, qui est raccordé au circuit d'écoulement d'air (7) et qui est configuré de telle manière qu'il puisse exposer le cylindre de séchage (1) avec la bande de papier (100) à de l'air chaud,
dans laquelle l'installation de séchage comprend un circuit de transport de chaleur (4) déconnecté du dispositif de séchage (2) au niveau de l'écoulement et parcouru par un fluide caloporteur,
**caractérisée en ce que**
- les moyens pour la production d'air chaud comprennent un générateur de vapeur pouvant fonctionner avec des combustibles fossiles ou comprennent un générateur de vapeur, qui est une chaudière à sous-produits (3), qui est configurée de façon à pouvoir brûler des sous-produits de la production de papier, et
- le circuit de transport de chaleur (4) est configuré de telle manière que la chaleur dégagée par le générateur de vapeur puisse être au moins partiellement introduite dans le fluide caloporteur du circuit de transport de chaleur (4) et puisse être transférée de celui-ci au moins partiellement dans le circuit d'écoulement d'air (7).

5. Installation de séchage selon la revendication 4, **caractérisée en ce que** le circuit de transport de chaleur (4) comprend un premier échangeur de chaleur (5), qui est configuré de telle manière qu'il puisse transférer au moins une partie de l'énergie thermique du gaz de fumée au fluide caloporteur.

6. Installation de séchage selon la revendication 5, **caractérisée en ce que** le générateur de vapeur/la chaudière à sous-produits (3) comprend un passage vide (30), à l'intérieur duquel le premier échangeur de chaleur (5) est installé.

7. Installation de séchage selon l'une des revendications 5 ou 6, **caractérisée en ce que** le circuit de transport de chaleur (4) comprend un deuxième échangeur de chaleur (6), qui est configuré de telle manière qu'il puisse transférer au moins une partie de l'énergie thermique du gaz de fumée captée par le fluide caloporteur à l'air s'écoulant à l'intérieur du circuit d'écoulement d'air (7).

8. Installation de séchage selon la revendication 7, **caractérisée en ce que** le circuit d'écoulement d'air (7) comprend une conduite de dérivation (71), dans laquelle le deuxième échangeur de chaleur est disposé.

9. Installation de séchage selon l'une quelconque des revendications 5 à 8, **caractérisée en ce que** le premier et/ou le deuxième échangeur de chaleur (5, 6) est/sont fabriqué(s) au moins partiellement en un matériau céramique, en particulier en un matériau céramique à base de carbure de silicium.

10. Installation de séchage selon l'une quelconque des revendications 5 à 9, **caractérisée en ce que** le premier et/ou le deuxième échangeur de chaleur (5, 6) comprend/comprennent des faces chauffantes de cloison étanche.

11. Installation de séchage selon l'une quelconque des revendications 4 à 10, **caractérisée en ce qu'**un dispositif de réchauffage activable de façon sélective, en particulier un brûleur à gaz (8), est disposé à l'intérieur du circuit d'écoulement d'air (7), pour le réchauffage de l'air.

12. Installation de séchage selon l'une quelconque des revendications 4 à 11, **caractérisée en ce que** le circuit de transport de chaleur (4) comprend un réservoir accumulateur de fluide caloporteur, en particulier un réservoir de bain de sel (41).
